# EUROPÄISCHE PATENTANMELDUNG

(11) **EP 0 590 466 A1**
(43) Veröffentlichungstag der Anmeldung: **06.04.1994**
(21) Anmeldenummer: 93115127.8
(22) Anmeldetag: 20.09.1993
(51) Int. Cl.: B67C 3/30

(54) **Positioniervorrichtung und Verfahren für eine Bearbeitungs- und/oder Befüllvorrichtung**

(30) Priorität: 21.09.1992 AT 1872/92
(71) Anmelder: Schneider, Gerhard, A-2700 Wiener Neustadt (AT); Tauber, Anton, A-4575 Rossleithen 85 (AT)
(72) Erfinder: Schneider, Gerhard, A-2700 Wiener Neustadt (AT); Tauber, Anton, A-4575 Rossleithen 85 (AT)
(74) Vertreter: Secklehner, Günter, Dr.

(57) **Zusammenfassung**

Die Erfindung beschreibt eine Positioniervorrichtung (43) und ein Verfahren zum Positionieren für einen Werkzeugträger (33) für eine Bearbeitungs- und/oder Befüllvorrichtung (37) für Behälter, insbesondere Fässer (2), mit einer Fördervorrichtung (5) und einer Wiegevorrichtung (3) für die Behälter bzw. Transportpaletten (9). Diese weist eine mit einem Antrieb (29) versehene Vorschubvorrichtung (18) für den Werkzeugträger (33) und eine Erfassungsvorrichtung (36) für eine Einfüllöffnung (38) und eine Steuervorrichtung (42) zur Ausrichtung des Werkzeugträgers (33) und der Einfüllöffnung (38) bzw. des Behälters aufeinander, bei der ein Ausgang (66) der Erfassungsvorrichtung (36) über eine Leitung (41) mit einem Eingang (67) der Steuervorrichtung (42) für den Antrieb (29), z.B. Getriebemotor (30) der Vorschubvorrichtung (18) verbunden ist, wobei die Steuervorrichtung (42) eine Auswerteeinheit (70) für die Bezugsposition und/oder eine Recheneinheit (75) aufweist. An einer der Erfassungsvorrichtung (36), z.B. einem Scanner (35) zugewandten Oberfläche (24) ist dabei am Behälter, z.B. einem Faß (2), zumindest ein in zwei unterschiedlichen Raumrichtungen eine Bezugsposition festlegender, Markierungen (40) aufweisender Kennzeichnungsträger (39,80) angeordnet.

## Beschreibung

Die Erfindung betrifft eine Positioniervorrichtung, wie sie im Oberbegriff des Patentanspruches 1 gekennzeichnet ist.

Positioniervorrichtungen für auf einem Werkzeugträger angeordnete Bearbeitungsvorrichtungen, wie sie bei der halb- bzw. vollautomatischen Bearbeitung von Gegenständen vielfach im Werkzeugmaschinenbau eingesetzt werden, verwenden vielfach empfindliche Meßsysteme bzw. NC-Steuerungen und erfordern umfangreiche Datenerfassungs- und Verarbeitungseinrichtungen und zur Umsetzung der eingegebenen Koordinateninformationen für einen positionsgenauen Bewegungsablauf Schrittmotore für die Vorschubvorrichtungen in mehrfacher Anzahl wie für X-, Y- und Z-Achsen.

Nach einer bekannten Vorrichtung und einem Verfahren - gemäß DE-OS 40 14 828 - desselben Anmelders werden bei der Befüllung von Gasflaschen im wesentlichen kreisringförmige Kennzeichnungsträger auf dem Halsring der Gasflasche angeordnet, die kreisringförmige, konzentrisch zueinander verlaufende Markierungen aufweisen, welche in kodierter Form die Informationen enthalten, die zum Steuern des Verfahrensablaufes erforderlich sind und im wesentlichen eine Information für das Taragewicht der Flasche, das letzte Prüfdatum und eine eventuelle Information über das Füllmedium umfassen. Um jedoch bei dieser Vorrichtung die zu befüllende Gasflasche auf der Füllanlage zu positionieren, sind sehr aufwendige, mechanische Positionierelemente, wie Zangenpositionierer etc., erforderlich.

Weiters ist es bei einer Faßfüllmaschine bekannt - gemäß EP-OS 0 142 285-, zum Erfassen der Position von Öffnungen zum Befüllen der Fässer eine Zeilenkamera in Förderrichtung der Fässer vor der eigentlichen Bearbeitungs- und Füllmaschine, die mit Linearschlitteneinheiten für die Bearbeitungs- und Füllvorrichtung versehen ist, anzuordnen. Dabei wird mittels der eine lineare Erfassung der Oberfläche der Fässer vornehmenden Zeilenkamera bei gleichzeitiger, in einem rechten Winkel dazu gerichteten Bewegung der Fässer mittels der Fördervorrichtung eine Flächenerfassung vorgenommen und damit eine Mehrzahl von Öffnungen bzw. deren Positionen von in Förderrichtung nebeneinander bzw. hintereinander auf der Fördervorrichtung angeordneten und den Bereich des Erfassungsstrahls durchlaufender Behälter ermittelt. Nachteilig bei derartigen Vorrichtungen ist, daß diese umfangreiche Datenerfassungsanlagen und Rechner und eine aufwendige Steuerungs- und Antriebstechnik zur positionsgenauen Bewegung der Schlitteneinheiten erfordern. Darüber hinaus sind diese Vorrichtungen bei ungünstigen Lichtverhältnissen unverläßlich und erfordern deshalb zusätzliche Sicherheitseinrichtungen zur Überwachung der Erfassungsergebnisse.

Nach einer weiters bekannten Vorrichtung - gemäß EP-OS 0 277 485 - werden Behandlungsköpfen für die Vor- und Nachbehandlung über die Steuereinrichtung fixe Positionen zugewiesen, wobei es bei dieser Vorrichtung nachteilig ist, daß die Behälter mit ihren Öffnungen entsprechend den vorgegebenen Positionen manuell ausgerichtet werden müssen, wozu man sich Hilfseinrichtungen, wie z.B. Schablonen bedient.

Aufgabe der Erfindung ist es nunmehr, eine Positioniervorrichtung zu schaffen, welche mit geringem Steuerungsaufwand und dem Einsatz einfacher Antriebselemente das Auslangen findet und einen verläßlichen und vollautomatischen Betrieb gewährleistet und damit insbesondere für den Einsatz in Explosions- und für das Bedienungspersonal gesundheitsgefährdenden Bereichen geeignet ist.

Diese Aufgabe der Erfindung wird durch die im Kennzeichenteil des Patentanspruches 1 wiedergegebenen Merkmale erreicht. Der überraschende Vorteil liegt nunmehr darin, daß durch die Anordnung der Erfassungsvorrichtung auf dem Werkzeugträger eine definierte Position gegenüber der ebenfalls auf dem Werkzeugträger angeordneten Bearbeitungs- und/oder Befüllvorrichtung vorliegt. Damit wird ein Wechsel der Vorrichtungen zwischen dem Erfassen der Position und der Bearbeitung bzw. Befüllung mit einfachen mechanischen Vorrichtungen, welche eine lineare oder kreisbandförmige Bewegungseinrichtung aufweisen, ermöglicht. Damit wird weiters ein einfacher Steuerungsaufbau erreicht, wodurch Kosten eingespart werden und der Betrieb der Vorrichtung bediensicher wird. Ebenfalls kann damit auch eine einfachere Aufteilung von Anlagenkomponenten in einem Betriebsbereich, der z.B. ein Ex-Bereich ist, und einem von diesem getrennten Bedienbereich vorgenommen werden.

Darüber hinaus wird gleichzeitig durch die am Kennzeichnungsträger enthaltenen Informationen eine Kontrolle für die vorgenommene Art der Behandlung, bzw. über den Gegenstand bzw. Behälter erreicht, wodurch eine irrtümliche zweimalige Behandlung ein und desselben Gegenstandes vermieden wird.

Vorteilhaft ist eine Weiterbildung, wie sie im Patentanspruch 2 beschrieben ist, wodurch aufwendige, hohe Rechner- und Speicherkapazitäten wirkungsvoll vermieden werden.

Es ist aber auch eine Ausbildung nach Patentanspruch 3 möglich, weil damit eine Vorpositionierung der Kennzeichnungsträger in Bezug auf die Erfassungsvorrichtung und damit ein Manipulationsaufwand nicht erforderlich ist.

Eine vorteilhafte Weiterbildung beschreibt Patentanspruch 4, weil dadurch unabhängig von der radialen Ausrichtung des Kennzeichnungsträgers auf den Behälter eine verläßliche Mittelpunkterfassung und eine Mehrfacherfassung mit laufender Gegenprüfung der Ergebnisse erreicht wird.

Vorteilhaft ist eine Ausbildung gemäß Patentanspruch 5, wodurch eine hohe Informationsdichte bei geringen Abmessungen für den Kennzeichenträger erreicht wird.

Möglich ist auch eine Ausbildung nach Patentanspruch 6, wodurch eine variable Abstimmung für die auf dem Kennzeichnungsträger anzuordnenden Informationen möglich ist.

Durch die vorteilhafte Weiterbildung gemäß Patentanspruch 7 wird eine sichere Lage des Kennzeichnungsträgers in Bezug auf Einfüllöffnungen des Behälters und damit eine hohe Positioniergenauigkeit erreicht.

Möglich ist aber auch eine Ausbildung nach Patentanspruch 8, wodurch beim Wechsel zwischen der Erfassungs- und/oder der Bearbeitungs- und/oder Befüllvorrichtung konstruktiv vorgegebene Wege zurückzulegen sind und daher die Verstellung durch mechanische Positionierung exakt und mit geringem Steuerungsaufwand erreicht wird.

Nach einer vorteilhaften Weiterbildung, wie sie Patentanspruch 9 beschreibt, wird mit nur einem Scanner in aufeinanderfolgender Reihenfolge die Positionierung bzw. Erfassung um zwei Achsen erreicht.

Nach einer vorteilhaften Weiterbildung entsprechend Patentanspruch 10 werden zusätzliche Vorrichtungen eingespart und damit auch der Raumbedarf für eine derartige Vorrichtung beschränkt.

Möglich ist auch eine Ausbildung nach Patentanspruch 11, wodurch für den Antrieb ein betriebssicheres, technisch ausgereiftes Antriebssystem zur Verfügung steht und kostenintensive und störanfällige Antriebsmotoren vermieden werden.

Entsprechend einer vorteilhaften Weiterbildung, wie sie im Patentanspruch 12 beschrieben ist, wird eine rasche Anpaßbarkeit für die Bearbeitung von Behältern, die unterschiedlich hoch sind, erreicht.

Durch die Ausbildung entsprechend Patentanspruch 13 wird der erforderliche Erfassungsbereich für die Positionierung bzw. Erfassung des Kennzeichnungsträgers eingeschränkt und damit die Erfassungszeit reduziert.

Nach einer weiteren vorteilhaften Ausbildung, entsprechend Patentanspruch 14 werden die Funktionen zur Positionierung sowie der Gewichtskontrolle und die laufende Gewichtsüberwachung während der Befüllung der Behälter zusammengefaßt, wodurch sich geringe Außenabmessungen für die Vorrichtung ergeben.

Möglich ist auch eine Ausbildung nach Patentanspruch 15, weil damit eine ortsfeste Anordnung der Druck- bzw. Wegemeßsensoren erreicht wird, wodurch flexible Leitungen, die ständigen Bewegungen ausgesetzt sind, vermieden werden.

Vorteilhaft ist auch eine Ausbildung nach Patentanspruch 16, weil dadurch eine hohe Funktionssicherheit der Erfassungsvorrichtung erreicht wird und zusätzliche, mechanische Komponenten eingespart werden.

Die Erfindung betrifft aber auch ein Verfahren, wie es im Oberbegriff des Patentanspruches 17 beschrieben ist.

Das Verfahren ist durch die im Kennzeichenteil des Patentanspruches 17 wiedergegebenen Merkmale gekennzeichnet. Der überraschende Vorteil des Verfahrens liegt nunmehr darin, daß die Erfassungsvorrichtung durch den Kennzeichnungsträger unmittelbar die für die Steuerung der Vorschubvorrichtungen erforderlichen Informationen erhält und damit eine Positionierung möglich wird, die kein Koordinatenmeßsystem erfordert, was die Einsparung sehr kostenintensiver Rechner und Datenspeicher ermöglicht. Durch das Verfahren werden auch Antriebssysteme für die Linearschlitteneinheit erreicht, die keine Schrittsteuerungen erfordern und die demgemäß auch nach dem Auftreten von Störungen, wie z.B. Netzausfällen sehr einfach wieder in Betrieb zu nehmen sind.

Vorteilhaft ist aber auch ein Verfahren nach Patentanspruch 18, wodurch eine hohe Positioniergenauigkeit in zwei Achsrichtungen erreicht wird.

Möglich ist aber auch ein Verfahren nach Patentanspruch 19, weil dadurch nach einer einmaligen Erfassung einer gleichbleibenden, vorgegebenen Distanz zwischen der Bezugs- und Zielposition insgesamt Verfahrenswege zur Durchführung einer Differenzmessung vermieden werden und dadurch die Zykluszeiten bei der Positionierung wesentlich verringert werden.

Vorteilhaft für das Verfahren ist auch ein Vorgang nach Patentanspruch 20, wodurch eine hohe Anpaßbarkeit an unterschiedliche Positionierbedingungen erreicht wird.

Zum besseren Verständnis der Erfindung wird diese anhand der in den Zeichnungen dargestellten Ausführungsbeispiele näher erläutert.

Es zeigen:
- Fig. 1: eine Befüllvorrichtung mit einer erfindungsgemäßen Positioniervorrichtung in schematischer Darstellung;
- Fig. 2: die mit der erfindungsgemäßen Positioniervorrichtung ausgestattete Befüllvorrichtung in Draufsicht;
- Fig. 3: einen Teilbereich der Befüllvorrichtung mit der erfindungsgemäßen Positioniervorrichtung in schematischer Darstellung;
- Fig. 4: eine andere Ausführungsvariante der erfindungsgemäßen Positioniervorrichtung in Ansicht, teilweise geschnitten;
- Fig. 5: einen durch zwei konzentrische Trägerelemente gebildeten Kennzeichnungsträger für die erfindungsgemäße Positioniervorrichtung;
- Fig. 6: den Kennzeichnungsträger, geschnitten, gemäß den Linien VI-VI in Fig.5;
- Fig. 7: eine weitere Ausführungsvariante der Positioniervorrichtung einer Befüll vorrichtung:
- Fig. 8: eine andere Ausführungsvariante der erfindungsgemäßen Positioniervorrichtung einer Befüllvorrichtung.

In den Fig. 1 und 2 ist eine Befüllvorrichtung 1 für Behälter, insbesondere Fässer 2, gezeigt, in deren Bedienbereich eine Wiegevorrichtung 3 angeordnet ist. Die Befüllvorrichtung 1 steht über eine Leitung mit einem Vorratsbehälter 4, z.B. einem Tank für das Medium, in Verbindung. Zum Transport der Fässer zur und von der Befüllvorrichtung 1 ist eine Fördervorrichtung 5, bestehend aus Rollenbahnen 6, 7, 8, angeordnet, wobei die im Bereich der Befüllvorrichtung 1 angeordnete Rollenbahn 7 in etwa eine Flächenabmessung einer Transportpalette 9 für die Aufnahme mehrerer der Fässer 2 aufweist. Diese im Bereich der Befüllvorrichtung 1 angeordnete Rollenbahn 7 ist des weiteren auf einer Dreheinheit 10 angeordnet, welche gegenüber einer Aufstandsfläche 11 über Druck- bzw. Wegemeßsensoren 12 der Wiegevorrichtung 3 abgestützt ist. Die Dreheinheit 10 ermöglicht das Drehen der Transportpalette 9 um zumindest 360 Grad in einer zur Aufstandsfläche 11 parallelen Ebene.

Die Befüllvorrichtung 1 weist ein Maschinengestell 13 auf, welches über eine Grundplatte auf der Aufstandsfläche 11 abgestützt ist und eine senkrecht zu der Aufstandsfläche 11 verlaufende Führungsbahn 14 für einen vertikal verfahrbaren Schlitten 15 ausbildet, der mit einer Verstellvorrichtung 16, z.B. einem druckbeaufschlagten Zylinder, elektromotorisch betriebenen Spindelantrieb etc. verstellbar ist. Am Schlitten 15 ist eine Linearschlitteneinheit 17 angeordnet, welche eine Vorschubvorrichtung 18 für einen auf einer Höhenführungsbahn 19 der Linearschlitteneinheit 17 verstellbar gelagerten Schlitten 20 ausbildet. Die Verstellbarkeit des Schlittens 20 entsprechend einem Doppelpfeil 21, erfolgt über die Vorschubvorrichtung 18 in etwa parallel zu der Aufstandsfläche 11 und im Winkel von 90 Grad auf eine Förderrichtung der Fördervorrichtung 5 entsprechend einem Pfeil 22. Die Höhenführungsbahn 19 ist über den vertikal verstellbaren Schlitten 15 in einem in vertikaler Richtung verlaufendem Abstand 23 zu einer Oberfläche 24 der Fässer 2 einstellbar und überragt die Fördervorrichtung 5 zumindest um die Hälfte einer Breite 25 der Rollenbahn 7, wodurch der Schlitten 20 längs der Höhenführungsbahn 19 zumindest auf eine Position verfahrbar ist, bei der dieser in etwa deckungsgleich mit einer Längsmittelachse 26 der Fördervorrichtung 5 ist.

Die Vorschubvorrichtung 18 für den verstellbaren Schlitten 20 weist z.B. eine mit dem Schlitten 20 über eine Wandermutter 27 in Eingriff stehende Verstellspindel 28 auf, deren Antrieb 29 durch einen elektrisch betriebenen Getriebemotor 30, der bevorzugt mit einer Bremsvorrichtung 31 versehen ist, gebildet wird. Am Schlitten 20 der Linearschlitteneinheit 17 und relativ zu diesem verstellbar, insbesondere um eine Achse 32, die in senkrechter Richtung zu der Aufstandsfläche 11 verläuft, ist ein plattenförmiger Werkzeugträger 33 angeordnet, wobei dessen Verstellbarkeit z.B. durch eine Rundtakteinheit 34 erreicht wird, und eine Verschwenkbarkeit um die Achse 32 in einer zu der Aufstandsfläche 11 parallelen Ebene erreicht wird.

Am Werkzeugträger 33 sind der Oberfläche 24 der Fässer 2 zugewandt ein Scanner 35 einer Erfassungsvorrichtung 36 angeordnet und in weiteren durch die Rundtakteinheit 34 vorgegebenen Positionen eine Bearbeitungs- und/oder Befüllvorrichtung 37, z.B. eine Schraubeinheit, Nieteinheit, Plombiervorrichtung, Füllamatur etc., angeordnet.

Dem Scanner 35 zugewandt sind auf der Oberfläche 24 der Fässer Einfüllöffnungen 38 umgebende, insbesondere kreisringförmige Kennzeichnungsträger 39 angeordnet, die einen Code bildende Markierungen 40 aufweisen, der von der Erfassungsvorrichtung 36 gelesen bzw. erfaßt wird.

Über eine mehradrige Leitung 41 ist die Befüllvorrichtung 1 und die auf dieser angeordneten Aggregate, wie z.B. Antrieb 29 der Vorschubvorrichtung 18, Erfassungsvorrichtung 36, Bearbeitungs- und/oder Befüllvorrichtung 37 und Verstellvorrichtung 16 für die Höhenverstellung des Schlittens 15 mit einer Steuervorrichtung 42 der Positioniervorrichtung 43 verbunden, die ihrerseits an eine Energieversorgung 44 angeschlossen ist. Des weiteren steht die Steuervorrichtung 42 in Leitungsverbindung mit Antriebsmotoren 45, 46, 47 der Rollenbahnen 6, 7, 8 sowie einem Antriebsmotor 48 der Dreheinheit 10.

Zur Befüllung der Fässer 2 wird nunmehr über die Rollenbahn 6 die Transportpalette 9 mit den darauf befindlichen Fässern 2 auf die Rollenbahn 7 befördert. Der Scanner 35 befindet sich dabei in etwa in einer deckungsgleichen Lage mit einem Schnittpunkt 49 zwischen einer eine Länge 50 der Transportpalette 9 in Förderrichtung - Pfeil 22 - halbierenden Mittelachse 51 und eines der Befüllvorrichtung 1 zugewandten Bereiches einer kreisförmigen Hüllkurve 52 der Faßanordnung, deren Mittelpunkt im Schnittpunkt der Mittelachse 51 und der Längsmittelachse 26 der Fördervorrichtung 5 liegt. Ein Erfassungsstrahlenbereich 53 des Scanners 35 verläuft dabei deckungsgleich mit der Mittelachse 51, wobei im Bereich der Oberfläche 24 der Fässer 2 eine Länge 54 des Erfassungsstrahlenbereiches 53 in etwa der Hälfte einer Breite 55 der Fördervorrichtung 5 entspricht.

Die Positionierung des Werkzeugträgers 33 bzw. der Position des Scanners 35 im Bezug auf die Einfüllöffnung 38 erfolgt nunmehr in aufeinanderfolgenden Schritten für jedes der auf der Transportpalette 9 stehenden Fässer 2. Dazu wird die Dreheinheit 10 in Richtung eines Doppelpfeiles 56 gedreht, bis eine der Einfüllöffnungen 38 bzw. der diese umfassende Kennzeichnungsträger 39 in den Erfassungsstrahlenbereich 53 des Scanners 35 gelangt und eine Symmetriemittellinie 57 der Einfüllöffnung 38 mit dem Erfassungsstrahlenbereich 53 deckungsgleich ist. Danach wird die Drehbewegung der Dreheinheit 10 stillgesetzt und der Scanner 35 bzw. dessen Erfassungsstrahlenbereich 53 um einen Winkel 58 von in etwa 90 Grad, d.h. in eine in etwa parallel zur Förderrichtung - Pfeil 22 - verlaufenden Richtung verschwenkt. Danach erfolgt eine Vorschubbewegung des Schlittens 20 bzw. des auf diesem angeordneten Werkzeugträgers 33 mittels der Vorschubvorrichtung 18 in Richtung der Längsmittelachse 26 der Fördervorrichtung 5. Der Antrieb 29 der Vorschubvorrichtung 18 wird nach dem Erreichen der Deckungsgleichheit des Erfassungsstrahlenbereiches 53 mit einer weiteren Symmetriemittellinie 59 der Einfüllöffnung 38 bzw. des die Einfüllöffnung 38 umfassenden Kennzeichnungsträger 39 stillgesetzt.

Nach dieser zweimaligen Positionierung, die einer Positionierung nach einer X- und Y-Achse entspricht, ist der Scanner 35 bzw. dessen optischer Mittelpunkt auf einen Schnittpunkt 60 der Symmetriemittellinien 57, 59 der Einfüllöffnung 38 bzw. des Kennzeichnungsträgers 39 ausgerichtet.

Durch Verstellung des Werkzeugträgers 33, der z.B. ähnlich einem Revolverkopf ausgebildet und mit der Rundtakteinheit 34 ausgestattet ist, werden in aufeinanderfolgender Reihenfolge die Bearbeitungs- und/oder Befüllvorrichtungen 37 in Bezug auf die Einfüllöffnung 38 positioniert. Damit kann ein Bearbeitungsvorgang, wie z.B. das Ab- oder Aufschrauben von Verschlüssen, das Anbringen von Plombierkapseln etc. wie auch das Befüllen der Fässer 2 erfolgen. Dieser Vorgang des Befüllens wird dabei in der Wiegevorrichtung 3 durch die Anordnung der Druck- bzw. Wegemeßsensoren 12 zwischen der Dreheinheit 10 und der Aufstandsfläche 11 bzw. der Rollenbahn 7 und der Dreheinheit 10 überwacht und eine Gewichtskontrolle erreicht. Des weiteren ist eine Datenerfassung des Vorganges durch die am Kennzeichnungsträger 39 in Form der Markierungen 40 enthaltenen Informationen im Zuge der Erfassung der Informationen durch die Erfassungsvorrichtung 36 gegeben. Diese Informationen können z.B. fortlaufende Nummern für die Fässer 2 wie auch Informationen hinsichtlich des Füllgewichtes, des Taragewichtes, des Füllmediums etc., sein.

Nach der erfolgten Behandlung des Fasses 2 wird der bisher beschriebene Vorgang für das in der Reihenfolge der Drehbewegung der Dreheinheit 10 nächste auf der Transportpalette 9 abgestellte Faß 2 wiederholt. Durch die Auslegung der Dreheinheit 10 auf einen Schwenkbereich von zumindest 360 Grad ist eine Behandlung aller auf der Transportpalette 9 abgestellten Fässer 2 möglich, unabhängig von der Anzahl der Fässer und der relativen Lage der Einfüllöffnungen 38 in Bezug auf die Förderrichtung - Pfeil 22.

In den Fig.3 und 4 ist die Positioniervorrichtung 43 schematisch dargestellt und an dieser der Positioniervorgang des Werkzeugträgers 33 beschrieben.

Das Faß 2 ist auf seiner Oberfläche 24 mit der durch einen Rohrstutzen 61 umgebenen Einfüllöffnung 38 versehen. Den Rohrstutzen 61 umfassend ist der kreisringförmige Kennzeichnungsträger 39 auf der Oberfläche 24 aufliegend angeordnet. Auf einer von der Oberfläche 24 abgewandten und dem Scanner 35 zugewandten Oberfläche 62 sind am Kennzeichnungsträger 39 die konzentrisch zueinander verlaufenden Markierungen 40, welche unterschiedliche Reflexionszonen 63 ausbilden und insbesondere einen 5-2-Interleave-Code darstellen, angeordnet.

An einer der Oberfläche 62 zugewandten Austrittsöffnung 64 des Scanners 35, der auf dem Werkzeugträger 33 der Linearschlitteneinheit 17 angeordnet ist, tritt ein gerichteter, eine Pendelbewegung ausführender Erfassungsstrahl 65 aus, der in einer durch die Oberfläche 62 des Kennzeichnungsträgers 39 gebildeten Ebene den Erfassungsstrahlenbereich 53 in Linienform bildet.

Ein Ausgang 66 des Scanners 35 ist über die Leitung 41 mit einem Eingang 67 der Steuervorrichtung 42 verbunden, wodurch ein Datenaustausch zwischen Scanner 35 und der Steuervorrichtung 42 gegeben ist, die ihrerseits über die Leitung 41 mit der Befüllvorrichtung 1 bzw. dem Antrieb 29 der Linearschlitteneinheit 17 verbunden ist.

Bei einer Relativbewegung zwischen dem Faß 2 mit dem Kennzeichnungsträger 39, entsprechend Pfeilen 68, und dem Scanner 35 erfolgt in einer Position AX, die um eine Distanz 69 vor dem Erreichen einer deckungsgleichen Lage des Erfassungsstrahlenbereiches 53 mit der Symmetriemittellinie 57 liegt eine erstmalige Erfassung der durch die Markierungen 40 gebildeten Informationen, wobei durch die kreisringförmige Ausbildung der Markierungen eine zweifache Lesung des Codes in umgekehrter Reihenfolge erfolgt und die Lesungen in einer der Steuervorrichtung 42 zugeordneten Auswerteeinheit 70 miteinander verglichen und die Ergebnisse auf Übereinstimmung überprüft werden.

Damit wird ein Zeitimpulsgeber 71 der Steuervorrichtung 42 aktiviert, der nach einer vorgegebenen Zeitspanne, in welcher durch die Relativbewegung, entsprechend den Pfeilen 68, ein Weg 72 bis in die in strichpunktierten Linien gezeigte Position BX zurückgelegt wurde, wobei der Weg 72 zumindest größer dem zweifachen Wert der Distanz 69 ist, eine Umkehr der Relativbewegung, entsprechend Pfeilen 73, herbeiführt. Dies erfolgt z.B. durch von der Steuervorrichtung 42 gesteuerte Umkehr der Drehrichtung des die Relativbewegung verursachenden Antriebsmotors, z.B. des Antriebsmotors 48 der Dreheinheit 10 bzw. des Antriebs 29 der Vorschubvorrichtung 18.

Diese Bewegung wird nunmehr so lange aufrecht erhalten, bis in einer in strichlierten Linien dargestellten Position CX eine zweitmalige gültige Lesung der Informationen festgestellt wird. Dabei wird ein Weg 74 zurückgelegt, wobei die Zeitdauer, ab der Umkehr der Bewegungsrichtung bis zur zweitmaligen Erfassung der Informationen des Kennzeichnungsträgers 39 ermittelt wird.

In einer der Steuervorrichtung 42 zugeordneten Recheneinheit 75 wird diese Zeitdauer, die erforderlich war, um den Weg 74 zurückzulegen, von der Zeitdauer, die erforderlich war, um den Weg 72 zurückzulegen, abgezogen und die Relativbewegung um den halben Wert der Differenz aufrecht erhalten und nach Ablauf dieser Differenzzeit der die Relativbewegung verursachende Antrieb von der Steuervorrichtung 42 stillgesetzt.

Somit ist eine Deckungsgleichheit zwischen dem Erfassungsstrahlenbereich 53 und der Symmetriemittellinie 57 des Kennzeichnungsträgers 39 und damit eine Positionierung um eine sogenannte X-Achse durch die Positioniervorrichtung 43 erreicht.

Zur Positionierung um eine sogenannte Y-Achse erfolgt ein Verschwenken des Scanners 35 um die Achse 32, über einen Drehantrieb 76 gegenüber dem Werkzeugträger 33, wobei der Erfassungsstrahlenbereich 53 für die X-Achsenpositionierung und ein wie mit zwei-punkt-strichlierten Linien dargestellter Erfassungsstrahlenbereich 53 für die Y-Achsenpositionierung einen Winkel 77 von in etwa 90 Grad bildet. Der weitere Vorgang für die Positionierung um die Y-Achse erfolgt nunmehr analog zu der X-Achsenpositionierung, Über den zugeordneten Antrieb, wie z.B. dem Getriebemotor 30 der Vorschubvorrichtung 18 bzw. des Antriebsmotors 48 der Dreheinheit 10.

Nach erfolgten Positionierungen um die X-Achse und die Y-Achse ist die Achse 32 des Scanners 35 deckungsgleich mit einem Zentrumspunkt 78 der Einfüllöffnung 38, der durch den Schnittpunkt der Symmetriemittellinien 57, 59 gebildet wird.

Ausgehend von der erfolgten Positionierung des Scanners 35 im Bezug auf die Einfüllöffnung 38 ist es nunmehr , wie besser der Fig.4 zu entnehmen, durch mechanische Vorrichtungen, wie z.B. der Rundtakteinheit 34 bzw. einer linearen Verstelleinheit 79 möglich, die auf dem Werkzeugträger 33 zusätzlich zum Scanner 35 angeordneten Bearbeitungs- und/oder Befüllvorrichtungen 37 positionsgenau, d.h. mit der Einfüllöffnung 38 deckungsgleich zu verstellen.

Selbstverständlich ist es auch möglich, den Positioniervorgang bei der Verwendung gleichartiger Kennzeichnungsträger, bei denen eine gleichbleibende Distanz zwischen der Erfassungsposition und der Zielposition gegeben ist, ohne Durchführung einer Differenzwertermittlung vorzunehmen. Der einmal ermittelte Differenzwert wird dabei berücksichtigt und nach dem erstmaligen Erkennen der Markierungen durch die Steuervorrichtung der Vorschubvorrichtung zur Fortführung des Bewegungsablaufes ab der Erfassungsposition zugrunde gelegt. Nach dem Zurücklegen dieses Differenzweges wird die Antriebsvorrichtung durch die Steuervorrichtung stillgesetzt und mittels der Verstellvorrichtung die Position des Werkzeugträgers von der Erfassungs- auf die Bearbeitungsposition verstellt. Damit werden Verfahrenswege und damit Zykluszeiten eingespart, wobei die erreichbare Positioniergenauigkeit in vielen Anwendungsfällen ausreichend ist.

In den Fig.5 und 6 ist ein Kennzeichnungsträger 80, gebildet aus zwei konzentrisch zueinander angeordneten Trägerelementen 81, 82, gezeigt. Die Trägerelemente 81, 82 sind kreisringförmig ausgebildet und das einer Mittelachse 83 zugeordnete Trägerelement 81 weist eine Öffnung 84 auf, deren Innendurchmesser 85 geringfügig größer ist als ein Außendurchmesser 86 des am Faß 2 angeordneten, die Einfüllöffnung 38 umgebenden Rohrstutzens 61. An einer umlaufenden Berührungsfläche 87 ist zur Positionierung der Trägerelemente 81, 82 zueinander eine Rastverbindung 88 vorgesehen. Auf einer von der Oberfläche 24 des Fasses 2 abgewandten, gemeinsamen Oberfläche 89 der Trägerelemente 81, 82 sind die Markierungen 40 in Form von konzentrischen Ringen angeordnet, die z.B. einen 5/2 Interleave-Code bilden, der Informationen für die Behandlung der Fässer 2 beinhaltet, bzw. über die Fässer etc.

In der Fig.7 ist eine andere Ausführungsvariante der Befüllvorrichtung 1 gezeigt. Dabei ist das die Linearschlitteneinheit 17 aufnehmende Maschinengestell 13 gegenüber der Aufstandsfläche 11 bzw. einer Grundplatte 90 um eine senkrecht dazu angeordnete Schwenkachse 91 schwenkbar angeordnet. Die Schwenkbewegung des Maschinengestells 13 wird über einen Antriebsmotor 92 und einem Zahnrad 93 und einem am Maschinengestell 13 angeordneten Zahnkranz 94 erreicht.

Durch diese Schwenkbarkeit des Maschinengestells 13 und damit der Linearschlitteneinheit 17 und der Verfahrbarkeit des Werkzeugträgers 33 mittels dieser werden Segmente einer Kreisringfläche überdeckt und die Positionierung kann, wie vorhergehend beschrieben, für jede der Einfüllöffnungen 38 der auf der Rollenbahn 7 befindlichen Fässer 2 erfolgen. Bei dieser Ausführungsvariante ist ein Schwenken um 360 Grad der Rollenbahn 7 nicht erforderlich. Wie weiters gezeigt, kann die Positionierung in zwei aufeinanderfolgenden Vorgängen für die der Befüllvorrichtung 1 benachbart angeordneten Fässer und im weiteren Vorgang für die entfernter angeordneten Fässer durchgeführt werden. Die Rollenbahn 7 weist dabei eine Länge 95 auf, welche im wesentlichen der Palettenlänge entspricht, womit auch der Platzbedarf für die in diesem Bereich angeordnete Wiegevorrichtung 3, gebildet durch die Druck- bzw. Wegemeßsensoren 12, gering ist.

In der Fig.8 ist eine weitere Ausführungsvariante der Befüllvorrichtung 1 gezeigt, die die Linearschlitteneinheit 17 für den Werkzeugträger 33 aufweist, der über die Breite 25 der Fördervorrichtung 5 verfahrbar ist. Die Rollenbahn 7 weist dabei eine Länge 96 auf, welche in etwa der doppelten Länge der Transportpalette 9 entspricht und die über die Druck- bzw. Wegemeßsensoren 12 der Wiegevorrichtung 3 auf der Aufstandsfläche 11 abgestützt ist. Der Werkzeugträger 33 ist in etwa im Mittel der Länge 96 der Rollenbahn 7 angeordnet. Die Positionierung des Werkzeugträgers 33 in Bezug auf die Einfüllöffnungen 38 der Fässer 2 erfolgt, wie vorher beschrieben, durch das Verfahren des Werkzeugträgers 33 quer zur Förderrichtung - Pfeil 22 - mittels der Vorschubvorrichtung 18, z.B. für die X-Achse und für die Y-Achse über einen Antriebsmotor 97 der Rollenbahn 7, der in Leitungsverbindung mit der Steuervorrichtung 42 steht.

Schließlich sei noch darauf hingewiesen, daß jeweils einzelne der in den einzelnen Ausführungsbeispielen beschriebenen Merkmalskombinationen, insbesondere die in den Unteransprüchen gekennzeichneten, auch von den anderen unabhängige, für sich getrennte, erfindungsgemäße Ausbildungen darstellen können.

Des weiteren sind zum besseren Verständnis der Funktion der erfindungsgemäßen Positioniervorrichtung Teile derselben schematisch und in unproportionalem Maßstab dargestellt.

## Patentansprüche

1. Positioniervorrichtung für einen Werkzeugträger für eine Bearbeitungs- und/oder Befüllvorrichtung für Behälter, insbesondere Fässer, mit einer Fördervorrichtung und einer Wiegevorrichtung für die Behälter bzw. für Transportpaletten und zumindest einer mit einem Antrieb versehenen Vorschubvorrichtung für den Werkzeugträger und einer Erfassungsvorrichtung für eine Einfüllöffnung und mit einer Steuervorrichtung zur Ausrichtung des Werkzeugträgers und der Einfüllöffnung bzw. des Behälters aufeinander, bei der ein Ausgang der Erfassungsvorrichtung über eine Leitung mit einem Eingang der Steuervorrichtung für den Antrieb, z.B. Getriebemotor der Vorschubvorrichtung verbunden ist und die Steuervorrichtung eine Auswerteeinheit für die Bezugsposition und/oder eine Recheneinheit aufweist, dadurch gekennzeichnet, daß an einer der Erfassungsvorrichtung (36), z.B. einem Scanner (35), zugewandten Oberfläche (24) am Behälter, z.B. einem Faß (2), zumindest ein in zwei unterschiedlichen Raumrichtungen eine Bezugsposition festlegender, Markierungen (40) aufweisender Kennzeichnungsträger (39,80) angeordnet ist.

2. Positioniervorrichtung nach Anspruch 1, dadurch gekennzeichnet, daß die Erfassungsvorrichtung (36) auf dem Werkzeugträger (33) angeordnet ist und der Kennzeichnungsträger (39,80) konzentrisch zur Einfüllöffnung (38) oder in einer vorbestimmten Position relativ zu dieser auf der Oberfläche (24) positioniert angeordnet ist.

3. Positioniervorrichtung nach Anspruch 1 oder 2, dadurch gekennzeichnet daß die Markierungen (40) am Kennzeichnungsträger (39,80) insbesondere kreisringförmig verlaufen und unterschiedliche Reflexionszonen (63) ausbilden.

4. Positioniervorrichtung nach einem oder mehreren der Ansprüche 1 bis 3, dadurch gekennzeichnet, daß die Reflexionszonen (63) am Kennzeichnungsträger (39, 80) durch konzentrisch zueinander angeordnete Markierungen (40) mit unterschiedlicher Breite gebildet sind und die einen unterschiedlichen Abstand zueinander aufweisen.

5. Positioniervorrichtung nach einem oder mehreren der Ansprüche 1 bis 4, dadurch gekennzeichnet, daß die Markierungen (40), insbesondere einen Strichcode, z.B. Zwei-/Fünf-Interleave-Code bilden, der Informationen, wie z.B. Behälternummer, Füllinhalt, Füllgewicht, etc. darstellt.

6. Positioniervorrichtung nach einem oder mehreren der Ansprüche 1 bis 5, dadurch gekennzeichnet daß der Kennzeichnungsträger (39, 80) in radialer Richtung mehrteilig durch konzentrisch zueinander angeordnet kreisringförmige Trägerelemente (81, 82) gebildet ist.

7. Positioniervorrichtung nach einem oder mehreren der Ansprüche 1 bis 6, dadurch gekennzeichnet, daß ein Innendurchmesser (85) des Kennzeichnungsträgers (39, 80) geringfügig größer einem Außendurchmesser (86) eines eine Einfüllöffnung (38) des Behälters umgebenden Rohrstutzens (61) ist.

8. Positioniervorrichtung nach einem oder mehreren der Ansprüche 1 bis 7, dadurch gekennzeichnet, daß zwischen dem Werkzeugträger (33) und einem Schlitten (20) der Vorschubvorrichtung (18) eine Rundtakteinheit (34) bzw. eine Verstelleinheit (79) angeordnet ist.

9. Positioniervorrichtung nach einem oder mehreren der Ansprüche 1 bis 8, dadurch gekennzeichnet, daß die Erfassungsvorrichtung (36) am Werkzeugträger (33) relativ zu diesem verstellbar, insbesondere in einer parallel zu der Oberfläche (24) des Behälters verlaufenden Ebene verschwenkbar angeordnet ist.

10. Positioniervorrichtung nach einem oder mehreren der Ansprüche 1 bis 9, dadurch gekennzeichnet, daß am Werkzeugträger (33) Bearbeitungs- und/oder Befüllvorrichtungen (37), wie z.B. Schraubeinheiten, Nieteinheiten, Plombiervorrichtungen, Füllarmaturen, etc., angeordnet sind.

11. Positioniervorrichtung nach einem oder mehreren der Ansprüche 1 bis 10, dadurch gekennzeichnet, daß der Antrieb (29) der Vorschubvorrichtung (18) durch einen elektrisch beaufschlagten Getriebemotor (30), bevorzugt mit einer Bremsvorrichtung (31) versehen, gebildet ist.

12. Positioniervorrichtung nach einem oder mehreren der Ansprüche 1 bis 11, dadurch gekennzeichnet, daß die Vorschubvorrichtung (18) über eine Verstellvorrichtung (16) in einer in etwa im rechten Winkel auf die Oberfläche (24) des Fasses (2) verlaufenden Richtung verstellbar ausgebildet ist.

13. Positioniervorrichtung nach einem oder mehreren der Ansprüche 1 bis 12, dadurch gekennzeichnet, daß die Fördervorrichtung (5) im Bereich der Wiegevorrichtung (3) unterteilt ausgebildet ist und eine Dreheinheit (10) für die Behälter bzw. Transportpalette (9) aufweist.

14. Positioniervorrichtung nach einem oder mehreren der Ansprüche 1 bis 13, dadurch gekennzeichnet, daß die Dreheinheit (10) durch einen bevorzugt um 360^{o} verschwenkbaren Drehtisch gebildet ist und die Fördervorrichtung (5) auf dem Drehtisch über Druck- bzw. Wegemeßsensoren (12) abgestützt ist.

15. Positioniervorrichtung nach einem oder mehreren der Ansprüche 1 bis 14, dadurch gekennzeichnet, daß die Druck- bzw. Wegemeßsensoren (12) zwischen der Dreheinheit (10) und einer Aufstandsfläche (11) angeordnet sind.

16. Positioniervorrichtung nach einem oder mehreren der Ansprüche 1 bis 15, dadurch gekennzeichnet, daß die Erfassungsvorrichtung (36) eine Verschwenkeinheit für einen Strahlensender bzw. Strahlenempfänger aufweist.

17. Verfahren zum Positionieren eines Werkzeugträgers für eine Bearbeitungs- und/oder Befüllvorrichtung für Gegenstände bzw. Behälter, insbesondere Fässer mit einer Fördervorrichtung und einer Wiegevorrichtung für die Behälter bzw. Transportpaletten und zumindest einer mit einem Antrieb versehenen Vorschubvorrichtung für den Werkzeugträger und eine Erfassungsvorrichtung, z.B. einen Scanner, dadurch gekennzeichnet, daß der Scanner (35) und der Gegenstand bzw. ein auf diesem angeordneter, insbesondere kreisringförmiger, unterschiedliche Reflexionszonen (63) aufweisender Kennzeichnungsträger (39, 80) relativ zueinander bewegt werden und daß beim Erkennen einer durch die Reflexionszonen (63) gebildeten Information ein Zeit- und/oder Wegspeicher aktiviert wird und daß nach Ablauf einer durch einen Zeitimpulsgeber (71) vorgegebenen Zeit- und/oder Wegspanne die Richtung einer Relativbewegung zwischen der Erfassungsvorrichtung (36) und dem Kennzeichnungsträger (39,80) umgekehrt wird und eine Zeit zwischen der Bewegungsumkehr und einem neuerlichen Erkennen der Information ermittelt wird, worauf eine Differenzzeit und/oder Differenzweg zwischen der ersten und der zweiten Zeitspanne und/oder Wegstrecke ermittelt wird und die Vorschubvorrichtung (18) nach dem nochmaligen Erkennen noch um eine Zeitspanne und/oder Wegstrecke vorwärtsbewegt wird, die den halben Betrag des Differenzwertes entspricht.

18. Verfahren nach Anspruch 17, dadurch gekennzeichnet, daß die Ermittlung der Differenzzeit in zwei aufeinanderfolgenden Abläufen erfolgt, wobei eine Bewegungsrichtung während des ersten Ablaufes in etwa in einem Winkel von 90^{o} zu einer Bewegungsrichtung der Relativbewegung zwischen der Erfassungsvorrichtung (36) und dem Kennzeichnungsträger (39, 80) während des zweiten Ablaufes verläuft.

19. Verfahren nach Anspruch 17, dadurch gekennzeichnet, daß die Relativbewegung zwischen der Erfassungsvorrichtung (36) und dem Kennzeichnungsträger (39,80) nach dem Erkennen der durch die Markierungen (40) um eine Zeit- und/oder Wegspanne ununterbrochen weiterläuft, die einer Zeit- und/oder Wegdistanz zwischen einer Erfassungsposition der durch die Markierungen (40) vorgegebenen Bezugsposition und einer Zielposition entspricht.

20. Verfahren nach einem oder mehreren der Ansprüche 17 bis 19, dadurch gekennzeichnet, daß die Bewegungsrichtung der Relativbewegung linear und/oder kreisbahnförmig erfolgt.
